# EUROPÄISCHE PATENTSCHRIFT

(11) **EP 2 989 855 B1**
(45) Veröffentlichungstag und Bekanntmachung des Hinweises auf die Patenterteilung: **12.06.2019**
(21) Anmeldenummer: 14719295.9
(22) Anmeldetag: 22.04.2014
(51) Int. Cl.: H05B 6/06

(54) **VERFAHREN ZUR REGELUNG EINES GARPROZESSES**
METHOD FOR CONTROLLING A COOKING PROCESS
PROCÉDÉ DE RÉGULATION D'UN PROCESSUS DE CUISSON

(30) Priorität: 23.04.2013 DE 102013104107
(43) Veröffentlichungstag der Anmeldung: 02.03.2016
(73) Patentinhaber: Cuciniale GmbH, 88131 Lindau (DE)
(72) Erfinder: HENKE, Holger, 9404 Rorschacherberg (CH); FLÄMIG-VETTER, Tobias, 73732 Esslingen (DE); OCHTENDUNG, Philipp, 88239 Wangen (DE)
(74) Vertreter: Schultheiss & Sterzel Patentanwälte PartG mbB
(86) Internationale Anmeldenummer: PCT/EP2014/058137
(87) Internationale Veröffentlichungsnummer: WO 2014/173897

(56) Entgegenhaltungen:
- EP-A2- 1 420 613
- EP-A2- 2 094 059
- EP-A2- 2 330 866
- WO-A2-2012/092683
- US-A1- 2011 120 989

## Beschreibung

Die Erfindung betrifft ein Verfahren zur Regelung eines Garprozesses mit einem Kochgeschirr mit induktiven Eigenschaften auf einer Kochstelle, wobei eine Spule als Teil eines LC-Schwingkreises im Bereich der Kochstelle angeordnet ist und die Eigenfrequenz des LC-Schwingkreises wiederholt oder kontinuierlich gemessen wird. Die Erfindung betrifft auch ein Gargerät zum Umsetzen eines solchen Verfahrens.

Die Erfindung beschreibt dabei ein Verfahren mit dem die Energiezufuhr für unterschiedliche Kochgeschirre (wie Kochtöpfe und Bratpfannen) in Abhängigkeit ihrer elektromagnetischen und thermischen Eigenschaften und unter Berücksichtigung der Eigenschaften von zu garenden Lebensmitteln und ihres Garfortschritts geregelt wird.

Automatisches Kochen gewinnt immer mehr an Bedeutung. Alle bisherigen Verfahren mit einer überwiegend 3-dimensionalen beziehungsweise allseitigen Energiezufuhr in das Lebensmittel, wie zum Beispiel in einem Backofen, oder mit einer überwiegend 2-dimensionalen beziehungsweise einseitigen Energiezufuhr in das Lebensmittel, wie zum Beispiel in Töpfen, Grills oder Pfannen, gehen dabei von einer fest definierten Umgebung aus. Bei Kochmulden im Haushaltsgebrauch werden jedoch ganz unterschiedliche Kochgeschirrgegenstände (zum Beispiel Töpfe oder Pfannen) eingesetzt.

Beim Anlegen einer fest definierten Heizenergie an einen solchen Gegenstand für eine fest vorgegebene Zeit zeigt dieser Gegenstand je nach Aufbau sowohl während des Aufheizens als auch während des Garens ein sehr unterschiedliches Verhalten. Normalerweise ist dieser Gegenstand im Haushalt nicht mit einer Temperaturmesseinrichtung ausgestattet. Während des Kochens ist es darüber hinaus nicht sinnvoll, eine externe Temperaturmessvorrichtung im Kochgeschirr vorzusehen, so wie in der Patentanmeldung EP 1 037 508 A1 beschrieben.

Daher wurden verschiedene Verfahren entwickelt, die Temperatur von Kochgeschirr mit induktiven Eigenschaften zu messen und zu regeln. So ist in der US 3,742,178 ein Verfahren beschrieben, bei dem mittels eines Messschwingkreises die Temperaturabhängigkeit der Permeabilität des Kochgeschirres gemessen wird. Das damit gewonnene Temperatursignal ist jedoch eine nichtlineare, nicht eindeutige und nicht reproduzierbare Funktion. Nachteilig daran ist, dass diese Verfahren nur mit speziellem Kochgeschirr funktionieren.

Diese Nachteile sollen mit der US 3,781,506 gelöst werden, in dem durch einen sehr aufwendigen Messschwingkreis erreicht wird, dass sich das Temperatursignal im Wesentlichen linear mit der Oberflächentemperatur verändert. Nachteilig an diesem Verfahren ist, dass es immer nur für eine Materialgruppe (hier nur für emaillierte Stahlkochgeschirre) funktioniert und die Bandbreite der heute gebräuchlichsten Kochgeschirre niemals abdecken kann. Zudem wird das Temperatursignal unter normierten Bedingungen gewonnen. Nachteilig daran ist also ferner, dass diese Verfahren dann nur mit speziellem Kochgeschirr und unter immer gleichen Bedingungen funktioniert, die im reellen oft hektischen Küchenalltag nur schwer zu verwirklichen sind.

Dieser Nachteil soll mit der EP 2 094 059 A2 durch die Kalibrierung der Kochgeschirre unter Zuhilfenahme von im Kochfeld angebrachten Temperaturmessstellen ausgeglichen werden. Dabei wird die mit einer zeitlichen Verzögerung gemessene Temperatur in Beziehung zu den elektromagnetischen Eigenschaften des Kochgeschirrs gesetzt. Dieses Verfahren funktioniert nur zum Anfang, wenn Randbedingungen wohl definiert sind und eingehalten werden.

Auch mit dem aus der DE 102 62 141 B4 bekannten Verfahren werden nur die Frequenz-Temperatur-Kennlinien bestimmter Kochgeschirre geeicht, die bei bestimmten Leistungen aufgeheizt werden, so dass es bei jeder Abweichung zu einer fehlerhaften Temperaturbestimmung kommt. Die WO 2012/092683 A2 offenbart ein Verfahren, bei dem die Resonanzfrequenz eines Schwingkreises zur Bestimmung der Temperatur eines aufzuheizenden Gegenstands verwendet wird. Die WO 2012/149997 A1 offenbart ein Verfahren zur Bestimmung des Einstechwinkels eines Kerntemperatursensors. Aus der DE 197 14 701 A1 ist ein geregeltes induktives Erwärmungssystem bekannt, bei dem die Aufnahmeleistung eines zu erwärmenden Gefäßes bei hoher Frequenz bestimmt und mit einem Sollwert verglichen wird, um bei unzulässiger Belastung der Induktionsspule den Erwärmungsvorgang abzubrechen.

Ebenso wenig sind zur Ermittlung einer reproduzierbaren Temperatur unter diesen Bedingungen die mit der EP 2 330 866 A2 vorgeschlagenen Verfahren geeignet, da die Vielzahl der unterschiedlichen Aufbauten unterschiedlicher Kochgeschirre keine eindeutige Funktion für das Temperatursignal liefern.

Nachteilig an den bekannten Verfahren ist also, dass unter realen Bedingungen mit unterschiedlichen Arten von Kochgeschirr, die üblicherweise eingesetzt werden, eine reproduzierbare und ausreichend genaue Bestimmung der Temperatur der Oberfläche des Kochgeschirrs nicht möglich ist.

Die Aufgabe der Erfindung besteht also darin, die Nachteile des Stands der Technik zu überwinden. Insbesondere soll ein Verfahren zur Regelung eines Garprozesses bereitgestellt werden, bei dem auch unter unterschiedlichen äußeren Bedingungen und zu jeder Zeit während eines Garprozesses und bei Verwendung unterschiedlicher Arten und Ausführungen von Kochgeschirr eine Bestimmung der Oberflächentemperatur des Kochgeschirrs beziehungsweise dessen Inhalts möglich ist, so dass der Garprozess auch ohne eine direkte Messung der Temperatur gesteuert und geregelt werden kann. Das Verfahren soll eine Verwendung der über den Schwingkreis induktiver Kochfelder zugänglichen messbaren Parameter zur Bestimmung der Temperatur auch bei stark voneinander abweichenden Kochgeschirren und Rahmenbedingungen ermöglichen.

Die Aufgaben der Erfindung werden gelöst durch ein Verfahren zur Regelung eines Garprozesses mit einem Kochgeschirr mit induktiven Eigenschaften auf einer Kochstelle, wobei eine Spule als Teil eines LC-Schwingkreises im Bereich der Kochstelle angeordnet ist und die Eigenfrequenz des LC-Schwingkreises wiederholt oder kontinuierlich gemessen wird, aufweisend die Verfahrensschritte
A) Alternierendes Aufheizen der Kochstelle mit wenigstens zwei unterschiedlichen Sollleistungen, wobei eine erste Sollleistung länger gehalten wird als eine zweite Sollleistung, wobei die erste Sollleistung höher als die zweite Sollleistung gewählt wird, wobei währenddessen die Temperatur am Boden des Kochgeschirrs mit einem Temperatursensor und die Frequenz des LC-Schwingkreises wiederholt oder kontinuierlich gemessen wird;
B) Bestimmen einer Parameterfunktion oder Vektorfunktion zur Bestimmung und/oder Regelung der Temperatur eines Gegenstands aus dem gemessenen zeitlichen Temperaturverlauf des Temperatursensors und aus der Frequenz des LC-Schwingkreises in Abhängigkeit von der Zeit und in Abhängigkeit von den wenigstens zwei Sollleistungen; und
C) Führen des Garprozesses in Abhängigkeit von der in Verfahrensschritt B) bestimmten Parameterfunktion oder Vektorfunktion und der Frequenz des LC-Schwingkreises und/oder der zeitlichen Änderung der Frequenz des LC-Schwingkreises.

Unter einem Führen des Garprozesses ist erfindungsgemäß das Steuern oder Regeln des Garprozesses zu verstehen. Dabei wird erfindungsgemäß bevorzugt die Frequenz des LC-Schwingkreises gemessen, die Messung mit der zuvor ermittelten Parameterfunktion oder Vektorfunktion rechnerisch verarbeitet und das Ergebnis zur Steuerung oder Regelung des Garprozesses verwendet. Besonders bevorzugt erfolgt die Messung der Frequenz des LC-Schwingkreises, die rechnerische Verarbeitung und die Steuerung oder Regelung des Garprozesses kontinuierlich beziehungsweise wiederholt in diskreten Zeitschritten.

Ein Garprozess beschreibt eine Abfolge von Soll-Leistungen und daraus resultierenden Soll-Temperaturen des Kochgeschirrs beziehungsweise des Garguts oder Garmediums im Kochgeschirr mit zugehörigen Garzeiten und/oder von Soll-Temperaturrampen beziehungsweise Soll-Temperaturverläufen sowie ein zeitliches Ende. Die zumindest zwei Sollleistungen, mit denen die Kochstelle alternierend aufgeheizt werden, werden bevorzugt unmittelbar aufeinander folgend eingestellt. Ein Ausschalten der Kochstellen, beziehungsweise eine Sollleistung von Null oder eine andere Sollleistung oder eine bestimmte Sollleistungs-"Rampe" muss zwischen den Solleistungen nicht eingestellt werden.

Jede nicht metallische Kochstelle beziehungsweise Herdplatte eignet sich zur Umsetzung erfindungsgemäßer Verfahren. Metallische Herdplatten sind zumindest dann ungeeignet, wenn sie das magnetische Feld der Spule des LC-Schwingkreises in Richtung des Kochgeschirrs abschirmen. Induktionsherdplatten oder Induktionskochzonen sind zur Umsetzung erfindungsgemäßer Verfahren besonders gut geeignet.

Bei erfindungsgemäßen Verfahren kann bevorzugt vorgesehen sein, dass als Kochstelle eine Induktionskochzone verwendet wird und als Spule die Induktionsspule der Induktionskochzone oder eine separate Spule verwendet wird.

Hierdurch können zusätzliche Bauteile zum Aufbau des LC-Schwingkreises vermieden werden. Daher ist dieser Aufbau besonders einfach und kostengünstig zu realisieren.

Es wird auch vorgeschlagen, dass beim alternierenden Aufheizen der Kochstelle wenigstens eine erste Sollleistung von 50% bis 100% der Nennleistung der Kochstelle gewählt wird und wenigstens eine zweite Sollleistung bis höchstens 25% der Nennleistung der Kochstelle, bevorzugt bis höchstens 15% der Nennleistung der Kochstelle gewählt wird. Die erste Sollleistung und die zweite Sollleistung sind dann im Sinne der vorliegenden Erfindung die beiden zuvor genannten erfindungsgemäßen Sollleistungen, beziehungsweise zwei der zuvor genannten zumindest zwei unterschiedlichen Sollleistungen, mit denen die Kochstelle alternierend aufgeheizt wird. Dies gilt auch im Folgenden, wann immer von zwei Sollleistungen die Rede ist.

Mit diesen beiden unterschiedlichen Sollleistungen werden zwei Referenzpunkte gewählt, die für eine spätere Steuerung aufgrund der unterschiedlichen Zustände bei der Leistungszufuhr besonders gut zur Steuerung des Garprozesses geeignet sind. Ferner kann vorgesehen sein, dass der Temperatursensor nach Verfahrensschritt B) nicht mehr zur Messung der Temperatur der Oberfläche des Kochgeschirrs verwendet wird.

Erfindungsgemäß bevorzugt ist dabei der Temperatursensor vom Kochgeschirr lösbar und wird nach Verfahrensschritt B) aus dem Kochgeschirr entfernt oder in ein Gargut platziert. Es kann erfindungsgemäß auch ein Hinweis an den Benutzer des Gargeräts erfolgen, der den Benutzer zum Entfernen des Temperatursensors oder zum Platzieren im Gargut auffordert.

Die Steuerung kann nach dem Kalibrieren durch die Messung der Frequenz des LC-Schwingkreises erfolgen. Der Temperatursensor kann dementsprechend vorteilhaft für andere Messungen verwendet werden, die zur Steuerung des Garprozesses herangezogen werden.

Mit einer Weiterentwicklung der Erfindung wird vorgeschlagen, dass die erste Sollleistung wenigstens dreimal so hoch wie die zweite Sollleistung gewählt wird, wobei bevorzugt die erste Sollleistung zwischen 30 und 120 Sekunden gehalten wird und die zweite Sollleistung zwischen 15 und 60 Sekunden gehalten wird.

Durch die großen Unterschiede zwischen den beiden Sollleistungen kann sichergestellt werden, dass die zur Kalibrierung verwendeten Daten eine für die später während des Garprozesses auftretenden unterschiedlichen Temperaturen in einem großen Spektrum mit guter Genauigkeit abgebildet werden können.

Des Weiteren wird vorgeschlagen, dass zur Bestimmung der Parameterfunktion oder Vektorfunktion der zeitliche Verlauf der mit dem Temperatursensor gemessenen Temperatur der Oberfläche des Kochgeschirrs, der zeitliche Verlauf der gemessenen Leistung der Kochstelle, der zeitliche Verlauf der Sollleistung der Kochstelle, der zeitliche Verlauf der Frequenz des LC-Schwingkreises und/oder die erste und/oder die zweite zeitliche Ableitung einer oder mehrerer dieser Größen verwendet wird.

Auch kann vorgesehen sein, dass zum Führen des Garprozesses in Abhängigkeit von der Frequenz des LC-Schwingkreises der zeitliche Verlauf der gemessenen Leistung der Kochstelle, der zeitliche Verlauf der Sollleistung der Kochstelle, der zeitliche Verlauf der Frequenz des LC-Schwingkreises und/oder die erste und/oder die zweite zeitliche Ableitung einer oder mehrerer dieser Größen verwendet wird.

Diese Größen eignen sich besonders gut zur Steuerung eines Garprozesses, um das gewünschte Zielergebnis des Garguts und/oder eine gewünschte Endzeit des Garprozesses zu erreichen. Damit sind solche Größen auch zur Definition der Parameterfunktion oder Vektorfunktion besonders gut geeignet.

Ferner kann vorgesehen sein, dass jede ermittelte Parameterfunktion oder Vektorfunktion einem Kochgeschirr oder einer Kochgeschirrklasse zugeordnet wird und der Garprozess in Abhängigkeit von der Parameterfunktion oder Vektorfunktion geführt wird und bevorzugt zusammen mit einer Kennung für das Kochgeschirr oder die Kochgeschirrklasse in einem elektronischen Speicher gespeichert wird.

Da das Kochgeschirr einen maßgeblichen Einfluss auf die Vektorfunktion beziehungsweise die Parameterfunktion hat, ist es erfindungsgemäße besonders sinnvoll und vorteilhaft die Kalibrierungen bestimmten Kochgeschirr zuzuordnen und für zukünftige Garprozesssteuerungen zu speichern.

Es wird erfindungsgemäß auch vorgeschlagen, dass nach Verfahrensschritt B) das Kochgeschirr auf eine erste Soll-Temperatur aufgeheizt wird, wobei hierzu der Temperatursensor und/oder die Frequenz des LC-Schwingkreises und/oder die Parameter- oder Vektorfunktion zur Bestimmung der Ist-Temperatur des Kochgeschirrs verwendet wird.

Dabei kann vorgesehen sein, dass verschiedene Werte für die Frequenz des LC-Schwingkreises oder einer daraus berechneten oder abgeleiteten Größe gespeichert werden und der gespeicherte Wert oder die Größe als Referenz für nachfolgende Regelungen auf die Frequenz des LC-Schwingkreises verwendet wird.

Jeder Wert dieser Werte entspricht dabei letztendlich einem Energieeintrag zu einem jeweiligen Zeitpunkt, der über eine gewisse Zeit je nach Garfortschritt konstant gehalten werden soll.

Durch diese Methode wird das Verfahren durch fortwährend Anwendung laufend verbessert. Durch die so gesammelten Daten kann die Qualität der Messung auch Gargeräteübergreifend verbessert werden, indem die Daten von einem Gargerät auf andere Gargeräte übertragen werden.

Besonders bevorzugt kann vorgesehen sein, dass der Temperatursensor nach Erreichen der Soll-Temperatur aus dem Kochgeschirr entfernt wird oder in ein Gargut platziert wird oder ein Hinweis an den Benutzer des Gargeräts erfolgt, die den Benutzer zum Entfernen des Temperatursensors oder zum Platzieren des Temperatursensors im Gargut auffordert.

Der Temperatursensor kann so beispielsweise als Kerntemperatursensor weiter verwendet werden, um eine Verbesserung der Garprozesssteuerung zu erreichen.

Auch kann vorgesehen sein, dass bei einer Haltephase des Garprozesses, bei der die Temperatur des Kochgeschirrs konstant gehalten werden soll, eine 2-Punkt-Regelung oder eine Mehrpunktregelung verwendet wird, wobei die wenigstens zwei Sollleistungen in Verfahrensschritt A) als Leistungsstufen für die 2-Punkt-Regelung oder Mehrpunktregelung verwendet und die Temperatur mehrfach durch Berechnen mit der Parameterfunktion oder der Vektorfunktion aus der gemessenen Frequenz des LC-Schwingkreises bestimmt wird.

Eine 2-Punkt-Regelung stellt eine einfache und dadurch effiziente Methode bereit erfindungsgemäße Verfahren umzusetzen.

Mit einer Weiterentwicklung der Erfindung wird vorgeschlagen, dass durch Auswertung der Frequenz des LC-Schwingkreises mit der Parameterfunktion oder der Vektorfunktion bestimmt wird, ob ein Gargut oder ein Garmedium während des Garprozesses in das Kochgeschirr eingefüllt wird, ob das Gargut anbrennt, ob das Garmedium überkocht, ob sich die Position des Kochgeschirrs auf der Kochstelle verändert hat und/oder wie das Gargut räumlich im Kochgeschirr angeordnet ist und in Abhängigkeit von dieser Bestimmung der Garprozess gesteuert wird und/oder ein Hinweis an den Anwender des Gargeräts erfolgt.

Die Auswertung der Frequenz des LC-Schwingkreises kann beispielsweise dadurch erfolgen, dass ein Über- oder Unterschreiten einer festen Toleranz erfolgen muss, um einen der genannten Zustände festzustellen und daraufhin den Garprozess zu steuern. Ein Gargut oder ein Garmedium verändert die thermische Last in dem Kochgeschirr, so dass die Veränderung der Parameterfunktion oder der Vektorfunktion ein Maß für die thermische Last ist und damit für die Menge und Temperatur des eingefüllten Garguts beziehungsweise Garmediums. Somit erfolgt eine indirekte Bestimmung der Menge beziehungsweise der Ausgangstemperatur des Garguts und dies kann zur entsprechenden Nachregelung der Energiezufuhr genutzt werden.

Hieraus ergeben sich zusätzliche Möglichkeiten zur Erkennung von Extremsituationen während des Garvorgangs, die zur Steuerung des Garprozesses oder für Alarmsignale besonders geeignet und für den Anwender hilfreich sind.

Gemäß einer bevorzugten Ausführung der Erfindung kann auch vorgesehen sein, dass der Garprozess durch eine Anpassung der Leistung der Kochstelle in Abhängigkeit vom Garfortschritt, einer Zielzeit und/oder vom Wunschergebnis gezielt gesteuert wird, wobei zur Bestimmung der Temperatur des Kochgeschirrs die Frequenz des LC-Schwingkreises unter Anwendung der Parameterfunktion oder der Vektorfunktion zur Berechnung der Temperatur verwendet wird.

Erfindungsgemäß kann also der Energieeintrag in das Lebensmittel je nach Garfortschritt und Wunschergebnis gezielt gesteuert werden. Dabei kann auch vorgesehen sein, den Garfortschritt unter Zuhilfenahme des Temperaturfühlers unterhalb des Garpunktes "einzufrieren", um eine Zielzeit möglichst genau zu erreichen, das heißt, dass gewünschte Garergebnis zur gewünschten Zielzeit zu erreichen.

Mit einer Weiterentwicklung der Erfindung wird vorgeschlagen, dass das Verfahren mit den Verfahrensschritten A) und B) zum Kalibrieren des Kochgeschirrs verwendet wird, wobei die Parameterfunktion oder die Vektorfunktion gespeichert wird, und bei einem Aufsetzen eines Kochgeschirrs auf die Kochstelle mit den Verfahrensschritten A) und B) ein bekanntes Kochgeschirr anhand der Parameterfunktion oder Vektorfunktion erkannt wird und die zuvor gespeicherte Parameterfunktion oder Vektorfunktion zum Führen des Garprozesses bei der Auswertung der Frequenz des LC-Schwingkreises in Verfahrensschritt C) verwendet wird.

Durch die automatische Erkennung des Kochgeschirrs können bekannte Kalibrierungen genutzt werden, ohne dass diese vom Nutzer eingegeben werden müssten.

Die Aufgaben der Erfindung werden auch gelöst durch ein Gargerät aufweisend zumindest eine Kochzone, insbesondere zumindest eine Induktionskochzone, einen Temperatursensor, einen Leistungssteller, einen LC-Schwingkreis aufweisend eine Spule, die in, um oder im Bereich der Kochstelle angeordnet ist und eine Steuerung, die mit dem Temperatursensor und einer Einrichtung zum Messen der Frequenz des LC-Schwingkreises verbunden ist und die zur Umsetzung eines Verfahren nach einem der vorangehenden Ansprüche programmiert ist, wobei die Steuerung Zugriff auf einen Speicher zum Speichern der rechnerisch ermittelten Parameterfunktion oder Vektorfunktion hat.

Dabei kann vorgesehen sein, dass das Gargerät einen Temperaturmessfühler aufweist, der kabellos mit der Steuerung verbunden ist und in dessen Spitze der Temperatursensor zum Messen der Oberflächentemperatur eines Kochgeschirrs angeordnet ist.

Der Erfindung liegen die überraschenden Erkenntnisse zugrunde, dass es durch einen Wechsel beziehungsweise ein Wobbeln der Leistung beziehungsweise der Sollleistung der Kochstelle gelingt, eine Funktion (Vektorfunktion oder Parameterfunktion) zwischen der Oberflächentemperatur des Kochgeschirrbodens und der Frequenz eines LC-Schwingkreises, dessen Induktivität durch die temperaturabhängige magnetische Permeabilität des Kochgeschirrs verändert wird, zu ermitteln, wobei die ermittelte Funktion im späteren Verlauf des gleichen Garprozesses oder eines zeitlich separaten Garprozesses dazu verwendet werden kann, den Garprozess aufgrund der Funktion, die ein Maß für die Oberflächentemperatur des Kochgeschirrs beziehungsweise des Kochgeschirrbodens ist, zuverlässig zu führen.

Es wurde mit der Erfindung gefunden, dass im praktischen Einsatz Verfahren, wie sie beispielsweise durch die EP 2 094 059 A2 gelehrt werden, nicht die Veränderung der elektromagnetischen Eigenschaften des Gesamtsystems Kochgeschirr/Schwingkreis und der Kochgeschirrtemperatur berücksichtigen. Es wurde im Rahmen der Erfindung auch die Erkenntnis gewonnen, dass die elektromagnetischen Eigenschaften des Gesamtsystems Kochgeschirr/Schwingkreis und der Kochgeschirrtemperatur durch unterschiedliche Mengen des Garguts, Ausgangstemperaturen, Garprozesse (zum Beispiel Braten, Kochen) und deren Veränderung mit der Zeit beeinflusst werden. Eine Berücksichtigung dieser Parameter würde die Kalibrierung nach der EP 2 094 059 A2 sehr aufwendig und damit nicht praktikabel machen. Das erfindungsgemäße Verfahren ist stattdessen besonders einfach und ohne großen zusätzlichen Aufwand umzusetzen.

Zur Umsetzung der Erfindung wird ein Gargerät mit mindestens einer Kochzone (mindestens einer Kochstelle) verwendet, das über eine Heizeinrichtung, idealerweise über eine Induktionsheizeinrichtung verfügt. Zusätzlich verfügt das Gargerät über zumindest einen separaten Messschwingkreis (LC-Schwingkreis) mit angekoppelter Auswerteelektronik, der die temperaturabhängige Permeabilität des Kochgeschirrs misst. Vorteilhaft ist es hierzu, die Veränderung der Schwingungsperiode aufgrund der Veränderung der Impedanz und des Widerstands im Messkreis kontinuierlich zu messen. Die Auswerteelektronik liefert ein kontinuierliches Temperatursignal T_{pwm}, das abhängig von der eingestellten Sollleistung Pₛ der Kochstelle, der tatsächlich durch das Kochgeschirr aufgenommenen Leistung P_{act}, der Umgebungstemperatur Tᵤ, der Ausgangstemperatur des Kochgeschirrs Tₚₒₜ und dem Aufbau und der Materialzusammensetzung des Kochgeschirrs ist.

Die Temperaturmessung erfolgt durch die Verwendung eines vorzugsweise kabellosen Temperaturmessfühlers, der während des Aufheizens ohne Gargut die Temperatur an der Oberfläche des Kochgeschirrs Tₚₒₜ misst. Später kann dieser Temperaturmessfühler auch in das Gargut eingesetzt (beispielsweise eingestochen) werden, um weitere Parameter des Garguts und den Garfortschritt zu ermitteln und zu verfolgen.

Für den Aufbau des Temperaturmessfühlers ist es dabei vorteilhaft, wenn ein geeigneter Temperatursensor direkt in der Spitze des Temperaturmessfühlers platziert ist.

Damit die Temperaturregelung mit jedem Kochgeschirrgegenstand und zu jeder Zeit ausreichend gute Ergebnisse liefert, sind die folgenden erfindungsgemäßen Merkmale besonders förderlich:
Erwärmen des Kochgeschirrs mit alternierenden Aufheiz- und Abkühlphasen (bei alternierenden unterschiedlichen Sollleistungen der Kochstelle), wobei für jede Phase eine oder mehrere Solleistungen Pₛ (idealerweise 2 oder 3) definiert sind und die jeweilige Dauer entweder fest definiert oder variabel geregelt wird. Während der Aufheizphase sind Solleistungen zwischen 50% und 100% der Nennleistung der jeweiligen Kochzone und für die Abkühlphase zwischen 0 und 15% besonders sinnvoll.

Während des ersten Heizzyklus - bestehend aus einer Aufheiz- und Abkühlphase - wird die jeweilige Zeit fest vorgegeben. Um ein Überhitzen zu vermeiden sind Zeiten zwischen 30 bis 120 Sekunden für die Aufheizphase und von 15 bis 60 Sekunden für die Abkühlphase besonders vorteilhaft.

Während des Zyklus wird periodisch (also in gleichen Zeitabständen wiederholt) mit einer festen Sampling-Rate von mindestens 1 Hz, bevorzugt von 2 Hz das Temperatursignal T_{pwm} gemessen. Zeitgleich verläuft eine Kurvendiskussion, bei der wesentliche Parameter oder Vektoren wie die erste und zweite zeitliche Ableitung von T_{pwm}(t)= f(t, P₁(t), P_{act}(t), Tᵤ(t), Tₚₒₜ(t)) kontinuierlich beziehungsweise periodisch ermittelt werden. Die Funktion T_{pwm}(t)= f(t, P₁(t), P_{act}(t), Tᵤ(t), Tₚₒₜ(t)) kann dabei als Parameterfunktion mit den Parametern t, P₁(t), P_{act}(t), Tᵤ(t), Tₚₒₜ(t) oder als Vektorfunktion mit den Vektoren t, P₁(t), P_{act}(t), Tᵤ(t), Tₚₒₜ(t) bestimmt und verwendet werden. Die Parameter oder die Vektoren werden bevorzugt linear unabhängig voneinander bestimmt. Es ist jedoch auch möglich, die Parameter oder die Vektoren in Abhängigkeit von einander zu bestimmen beziehungsweise zu verwenden.

Parallel wird der Temperaturverlauf Tₚₒₜ aufgezeichnet.

Das jeweilige Kochgeschirr wird durch die folgende, eindeutige, mehrdimensionale Vektorfunktion *T̅ₚₒₜ*(*t*) beschrieben: ${\vec{T}}_{pot} \left(t\right) = f \left[\begin{matrix}{T}_{pwm} \left({t}_{0},{P}_{S}\left({t}_{0}\right)\right) \\ f \left({T}_{pwm}\right) ′ : {t}_{n} , {t}_{n + 1} , {P}_{1} \\ f \left({T}_{pwm}\right) ′ : {t}_{n} , {t}_{n + 1} , {P}_{i} \\ f \left({T}_{pwm}\right) " : {t}_{n} , {t}_{n + 1} , {P}_{i} \\ {P}_{act} \left(t\right) \\ {c}_{pot} \left(t\right)\end{matrix}\right]$

Wobei t die Zeit zu den Zeitpunkten n beziehungsweise der drauffolgende Zeitpunkte n+1 ist, P_{S} ist die vorgegeben Sollleistung für die Perioden i = 1 bis j, P_{act}(t) ist die aktuell aufgenommene Leistung des Induktionsgenerators und cₚₒₜ die ermittelte spezifische Wärme des leeren Kochgeschirrs. Die spezifische Wärme wird dabei durch die Formel ${c}_{pot} = {\int }_{t = 0}^{t} {P}_{act} \left(t\right) dt / \left({T}_{pot}\left(t\right)-{T}_{pot}\left(t=0\right)\right)$ ermittelt. Die Funktion Tₚₒₜ(t) kann anstatt als sechsdimensionaler Vektor (6-Tupel) auch als Parameterfunktion der Form: ${\vec{T}}_{pot} \left(t\right) = a ⋅ {T}_{pwm} \left({t}_{0},{P}_{S}\left({t}_{0}\right)\right) + b ⋅ f \left({T}_{pwm}\right) ′ : {t}_{n} , {t}_{n + 1} , {P}_{1} + c ⋅ f \left({T}_{pwm}\right) ′ : {t}_{n} , {t}_{n + 1} , {P}_{i} + d ⋅ f \left({T}_{pwm}\right) ′ : {t}_{n} , {t}_{n + 1} , {P}_{i} + e ⋅ {P}_{act} \left(t\right) + f ⋅ {c}_{pot} \left(t\right)$ mit sechs linear unabhängigen Termen a, b, c, d, e und f formuliert werden. Theoretisch können auch noch Mischterme ergänzt werden, um die wechselseitigen Abhängigkeiten berücksichtigen zu können.

Nach der Online-Ermittlung und Abspeicherung im Mikrokontroller wird das Kochgeschirr auf die jeweilige Zieltemperatur aufgeheizt. Dies kann entweder mit dem Temperaturmessfühler oder aber auch ohne den Temperaturmessfühler mittels der Vektorfunktion oder Parameterfunktion oder aber auch mittels bereits hinterlegter Kennlinien geschehen.

Wenn die gewünschte Zieltemperatur erreicht ist, wird der dann zu diesem Zeitpunkt gültige Wert für T_{pwm}(Tₚₒₜ) gespeichert und nachfolgend als Regelgröße genutzt.

Um zumindest für eine bestimmte Zeit die Temperatur an der Oberfläche des Kochgeschirrs konstant zu halten, wird ein bekannter Regelalgorithmus, zum Beispiel ein 2-Punkt-Regler oder auch ein PID-Regler eingesetzt. Im Falle des 2-Punkt-Reglers werden die zwei Leistungsstufen für die Sollleistung Pᵢ verwendet, die mit den Sollleistungen des ersten Aufheizzyklus übereinstimmen. Durch dieses erfindungsgemäße kurzzeitige Pulsen der Sollleistung Pᵢ lässt sich Tₚₒₜ(t) als eindeutige Funktion von T_{pwm}(t) beschreiben und gewährleistet damit eine gute Regelung der Oberflächentemperatur Tₚₒₜ des Kochgeschirrs.

Durch das Hinzufügen einer thermischen Last, z.B. durch das Einlegen von Gargütern oder das Einfüllen eines Garmediums (beispielsweise Wasser, Öl oder Fett) in das Kochgeschirr sinkt die Temperatur des Kochgeschirrs und damit verändert sich auch die gemessene Permeabilität des Kochgeschirrs. Dabei gilt, je mehr Gargut beziehungsweise Garmedium eingelegt wird oder je kälter das Gargut beziehungsweise das Garmedium ist, umso stärker sinkt die Temperatur. Entsprechend verändert sich das Temperatursignal. Mit den beschriebenen Reglern und unter Berücksichtigung der abgespeicherten Vektorfunktion *T̅ₚₒₜ*(*t*) oder Parameterfunktion Tₚₒₜ(t) lässt sich die Oberflächentemperatur Tₚₒₜ des Kochgeschirrs wieder auf das ursprüngliche Niveau hochziehen und auf diesem Niveau für eine Zeit halten, die optimal für das jeweilige Lebensmittel ist.

Mittels der Vektorfunktion oder der Parameterfunktion lassen sich gezielt auch andere Oberflächentemperaturen ansteuern. Dies ist zum Beispiel dann besonders sinnvoll, wenn das Gargut auf einem niedrigeren oder höheren Temperaturniveau eine längere Zeit garen soll.

Mit dem Temperaturvektor oder den Parametern lässt sich während des Garprozesses auch erkennen, ob der Anwender weitere Zutaten zum Beispiel nach Rezept oder nach Aufforderung durch die Bedieneinheit hinzugefügt hat.

Eine weitere sinnvolle Anwendung des erfindungsgemäßen Verfahrens ist es, die Energiezufuhr in Abhängigkeit der Eigenschaften des Lebensmittels zu steuern. Hierzu wird ein Mehrpunkt-Kerntemperaturfühler eingesetzt. Mit der genauen Kenntnis des Ist-Temperaturverlaufs im Gargut und der Abweichung von einem idealen Soll-Verlauf, lässt sich die Energiezufuhr unter Berücksichtigung der individuellen Eigenschaften des Kochgeschirrs regeln. Damit sind besonders optimale Garergebnisse möglich.

Eine Erweiterung dieser Anwendung besteht darin, den Garprozess zu beschleunigen beziehungsweise zu verzögern, um eine zuvor eingegebene Zielzeit zu erreichen. Dabei handelt es sich nicht um ein reines Warmhalten am Ende eines Garprozesses, da dies ja bekanntlich zu einer Verminderung der Speisenqualität führt.

Weiterhin lässt sich mit dem Temperaturvektor erkennen, ob das Kochgeschirr noch auf der richtigen Position ist. Dies ist dann relevant, wenn das Kochgeschirr zum Beispiel durch Unterrühren von Zutaten verrückt ist und damit ein gleichmäßiger Wärmeeintrag nicht mehr möglich ist.

Eine weitere sinnvolle Anwendung ist die Detektion eines Überkochens des Garmediums oder eines Anbrennens des Garguts. In diesem Fall steigt das Temperatursignal über das Maß einer sinnvollen Toleranz für die errechnete Kennlinie beziehungsweise das berechnete Vektorfeld hinaus an. Mittels entsprechender Algorithmen kann dies automatisch erkannt und die Soll-Leistung der Kochstelle entsprechend reduziert werden.

Im Folgenden werden Ausführungsbeispiele der Erfindung anhand von drei schematisch dargestellten Figuren und Diagrammen erläutert, ohne jedoch dabei die Erfindung zu beschränken. Dabei zeigt:
Figur 1: eine schematische Darstellung eines erfindungsgemäßen Gargeräts zur Umsetzung eines erfindungsgemäßen Verfahrens;
Figur 2: ein Diagramm, bei dem die Sollleistung Pₛ (durchgezogene Linie) und die aktuell aufgenommene Leistung P_{act} (gestrichelte Linie) über die Zeit während eines erfindungsgemäßen Verfahrens dargestellt ist; und
Figur 3: ein Diagramm des resultierenden Temperatursignals T_{pwm}(t) (durchgezogene Linie) für eine Pfanne als Kochgeschirr und die geregelte Kochgeschirrtemperatur Tₚₒₜ(t) (gestrichelte Linie) über die Zeit t.

Figur 1 zeigt eine schematische Darstellung eines erfindungsgemäßen Gargeräts, das zur Umsetzung eines erfindungsgemäßen Verfahrens geeignet ist und anhand dessen ein erfindungsgemäßes Verfahren erläutert wird.

Zur Umsetzung der Erfindung wird ein Gargerät 1 mit mindestens einer Kochstelle 2 beziehungsweise Kochzone 2 verwendet, die über eine Heizeinrichtung, idealerweise über eine Induktionsheizeinrichtung beheizbar ist. Die Energiezufuhr für jede Kochstelle 2 wird dabei individuell durch einen eingebauten Mikrokontroller geregelt.

In jeder Kochstelle 2 ist eine Spule 3 beziehungsweise Induktionsspule 3 eingebettet, die separat zur Induktionsheizspule der Kochstelle 2 gelagert ist. Die Spulen 3 sind Teile von separaten LC-Schwingkreisen 4 aufweisend die Spule 3 für jede Kochstelle 2 mit angekoppelter Auswerteelektronik 5, die die temperaturabhängige Permeabilität des Kochgeschirrs (nicht gezeigt) misst. Die LC-Schwingkreise 4 haben neben der Spule 3 auch eine Kapazität in Form eines Kondensators, der elektrisch mit der Spule 3 verbunden ist und der in Figur 1 schematisch dargestellt ist.

Die Auswerteelektronik 5 ist mit einem Frequenzmessgerät (nicht gezeigt) zur Bestimmung der Frequenz beziehungsweise der Eigenfrequenz des LC-Schwingkreises 4 verbunden. Die Messung der Permeabilität kann auf unterschiedliche Art und Weise mit bekannten Verfahren geschehen. Vorteilhaft ist dabei, die Veränderung der Schwingungsperiode aufgrund der Veränderung der Impedanz und des Widerstands im LC-Schwingkreis 4 kontinuierlich zu messen.

Die Auswerteelektronik 5 liefert ein kontinuierliches beziehungsweise ein in diskreten zeitlichen Abständen aktualisiertes Temperatursignal T_{pwm}, das abhängig von der eingestellten Sollleistung Pₛ, der tatsächlich aufgenommenen Leistung P_{act}, der Ausgangstemperatur der Spule 3, der Ausgangstemperatur des Kochgeschirrs und dem Aufbau und Materialzusammensetzung des Kochgeschirrs ist. Bei der Verwendung in einem Induktionskochfeld sind durch die Verwendung von für den technischen Experten beziehungsweise dem Fachmann bekannten Maßnahmen die Einflüsse der Heizeinrichtung auf den LC-Schwingkreis 4 beziehungsweise die Messungen und Messergebnisse zu minimieren.

Als Eingabeeinrichtung weist das Gargerät 1 ein Bedienfeld 6 auf. Über die Steuerung 5 des Gargeräts 1 sind ein Empfänger / Sender 8 für eine externe Bedieneinheit 12 und ein Empfänger 9 für einen Temperaturmessfühler 14 verbunden und ansteuerbar. Mit Hilfe von Antennen 10 können der Empfänger 9 und der Empfänger / Sender 8 vom Temperaturmessfühler 14 Daten empfangen beziehungsweise mit der Bedieneinheit 12 Daten über Funk, Infrarot, Bluetooth oder eine andere drahtlose Kommunikation austauschen. Die Funkwellen für die kabellose Datenübertragung sind in Figur 1 durch jeweils drei ineinander liegende Kreissegmente dargestellt.

Das Gargerät 1 verfügt über ein Bussystem. Über dieses werden die relevanten Daten zur Sollleistung Pₛ, die tatsächlich aufgenommene Leistung P_{act}, das Temperatursignal T_{pwm} und die Umgebungstemperatur Tᵤ übertragen. Die Kochstellen 2 können manuell am Gargerät 1 über ein Bedienfeld 6 oder über eine externe Bedieneinheit 12, wie zum Beispiel ein Smartphone bedient werden.

Die Temperaturmessung erfolgt durch die Verwendung des Temperaturmessfühlers 14, idealerweise kabellos, der während des Aufheizens ohne Gargut die Temperatur an der Oberfläche des Kochgeschirrs Tₚₒₜ misst. Später kann dieser Temperaturmessfühler 14 auch in das Gargut gesetzt werden, so wie zum Beispiel in der WO 2012/149997 A1 beschrieben, um weitere Parameter des Garguts und den Garfortschritt zu ermitteln.

Für den Aufbau des Temperaturmessfühlers 14 ist es dabei vorteilhaft, einen geeigneten Temperatursensor (nicht gezeigt) direkt in der Spitze des Temperaturmessfühlers 14 zu platzieren. Das Signal wird im Temperaturmessfühler 14 aufbereitet, um es dann kabellos an eine entsprechende, externe Auswerteelektronik 5 zu übertragen. Eine Auswerteelektronik kann aber auch direkt im Temperaturmessfühler 14 eingebaut sein. Ebenso ist es denkbar, dass die externe Bedieneinheit 12 direkt in das Gehäuse des Temperaturmessfühlers 14 integriert ist.

Figur 2 zeigt ein Diagramm, in dem die Sollleistung Pₛ (durchgezogene Linie) und die aktuell aufgenommene Leistung P_{act} (gestrichelte Linie) (als prozentualer Wert bezogen auf die Maximalleistung) über die Zeit t (in Sekunden) während eines erfindungsgemäßen Verfahrens dargestellt ist und Figur 3 ein Diagramm des daraus resultierenden Temperatursignals T_{pwm}(t) (durchgezogene Linie) für eine Pfanne als Kochgeschirr und die geregelte Kochgeschirrtemperatur Tₚₒₜ(t) (in ° C) über die Zeit t (in Sekunden).

Der erste Heizzyklus wie beschrieben dauert 50 Sekunden, wobei die Aufheizphase 30 Sekunden und die Abkühlphase 20 Sekunden beträgt. Anschließend wird mit Hilfe der ermittelten Parameter- oder Vektorfunktion oder des Temperaturmessfühlers auf die Zieltemperatur, in diesem Beispiel auf 110°C aufgeheizt. Dies dauert 30 Sekunden. Diese Oberflächentemperatur Tₚₒₜ wird danach mittels der beschriebenen Regelung des ermittelten T_{pwm}-Werts für eine gewisse Dauer konstant gehalten. Gut zu erkennen ist, wie der T_{pwm}-Wert in diesem Beispiel mit der Kochgeschirrtemperatur Tₚₒₜ korreliert. Daher kann das aus der Frequenz des LC-Schwingkreises resultierende Temperatursignal T_{pwm} zur Bestimmung der Temperatur des Kochgeschirrs verwendet werden beziehungsweise unmittelbar zur Steuerung des Garprozesses verwendet werden.

Die in der voranstehenden Beschreibung sowie den Ansprüchen, Figuren und Ausführungsbeispielen offenbarten Merkmale der Erfindung können sowohl einzeln, als auch in jeder beliebigen Kombination für die Verwirklichung der Erfindung in ihren verschiedenen Ausführungsformen wesentlich sein.

### Abkürzungsverzeichnis

- T_{pwm}: Temperatursignal
- T_{pwm}(t₀), P₁(t₀): Temperatursignal zum Zeitpunkt t₀ bei vorgegebener Sollleistung P₁(t₀)
- Pₛ: Sollleistung der Kochzone
- P_{act}: Istleistung der Kochzone
- Tₚₒₜ: Temperatur an der Kochgeschirroberfläche oder im Garmedium
- Tᵤ: Umgebungstemperatur
- t: Zeit
- t₀: Zeitpunkt 0
- tₙ: Zeitpunkt n, z.B. 50sec nach t₀
- tₙ₊₁: Zeitpunkt n+1, z.B. 55 sec t₀
- P₁: Eigentlich Pₛ in unterschiedlichen Stufen, "Wobbelleistung",
- Tₚₒₜ(t), Tᵤ(t): Temperatur in Abhängigkeit von der Zeit
- T̅ₚₒₜ(t)/Tₚₒₜ(t): Vektorfunktion oder Parameterfunktion für die Temperatur an der Kochgeschirroberfläche
- f(T_{pwm})': tₙ, tₙ₊₁, P₁: Erste Ableitung des Temperatursignals zwischen 2 Zeitpunkten bei einer vorgegebenen, konstanten Sollleistung während dieses Zeitraumes
- cₚₒₜ: spezifische Wärme des Kochgeschirres, ermittelt aus der aufgenommenen Arbeit (Integral über Pₛ) dividiert durch die gemessenen Differenz Tₚₒₜ
- T_{pwm}(Tₚₒₜ): Wert für das Temperatursignal wenn eine Zieltemperatur (gemessen oder kalkuliert) erreicht ist

### Bezugszeichenliste

- 1: Gargerät
- 2: Kochstelle
- 3: Spule / Induktivität
- 4: LC-Schwingkreis
- 5: Steuerung / Mikrokontroller
- 6: Bedienfeld
- 8: Empfänger Bedieneinheit
- 9: Empfänger Temperatursensor
- 10: Antenne
- 12: Bedieneinheit
- 14: Temperaturmessfühler

## Patentansprüche

1. Verfahren zur Regelung eines Garprozesses mit einem Kochgeschirr mit induktiven Eigenschaften auf einer Kochstelle (2), wobei eine Spule (3) als Teil eines LC-Schwingkreises (4) im Bereich der Kochstelle (2) angeordnet ist und die Eigenfrequenz des LC-Schwingkreises (4) wiederholt oder kontinuierlich gemessen wird, aufweisend die Verfahrensschritte
A) Alternierendes Aufheizen der Kochstelle (2) mit wenigstens zwei unterschiedlichen Sollleistungen, wobei eine erste Sollleistung länger gehalten wird als eine zweite Sollleistung, wobei die erste Sollleistung höher als die zweite Sollleistung gewählt wird, wobei währenddessen die Temperatur am Boden des Kochgeschirrs mit einem Temperatursensor (14) und die Frequenz des LC-Schwingkreises (4) wiederholt oder kontinuierlich gemessen wird;
B) Bestimmen einer Parameterfunktion oder Vektorfunktion zur Bestimmung und/oder Regelung der Temperatur eines Gegenstands aus dem gemessenen zeitlichen Temperaturverlauf des Temperatursensors (14) und aus der Frequenz des LC-Schwingkreises (4) in Abhängigkeit von der Zeit und in Abhängigkeit von den wenigstens zwei Sollleistungen; und
C) Führen des Garprozesses in Abhängigkeit von der in Verfahrensschritt B) bestimmten Parameterfunktion oder Vektorfunktion und der Frequenz des LC-Schwingkreises (4) und/oder der zeitlichen Änderung der Frequenz des LC-Schwingkreises (4).

2. Verfahren nach Anspruch 1, **dadurch gekennzeichnet, dass** als Kochstelle (2) eine Induktionskochzone verwendet wird und als Spule (3) die Induktionsspule der Induktionskochzone oder eine separate Spule verwendet wird.

3. Verfahren nach Anspruch 1 oder 2, **dadurch gekennzeichnet, dass** beim alternierenden Aufheizen der Kochstelle (2) wenigstens eine erste Sollleistung von 50% bis 100% der Nennleistung der Kochstelle (2) gewählt wird und wenigstens eine zweite Sollleistung bis höchstens 25% der Nennleistung der Kochstelle (2), bevorzugt bis höchstens 15% der Nennleistung der Kochstelle (2) gewählt wird.

4. Verfahren nach einem der vorangehenden Ansprüche, **dadurch gekennzeichnet, dass**
der Temperatursensor (14) nach Verfahrensschritt B) nicht mehr zur Messung der Temperatur der Oberfläche des Kochgeschirrs verwendet wird, bevorzugt der Temperatursensor (14) vom Kochgeschirr lösbar ist und nach Verfahrensschritt B) aus dem Kochgeschirr entfernt wird oder in ein Gargut platziert wird oder ein Hinweis an den Benutzer des Gargeräts erfolgt, der den Benutzer zum Entfernen des Temperatursensors (14) oder zum Platzieren im Gargut auffordert.

5. Verfahren nach einem der vorangehenden Ansprüche, **dadurch gekennzeichnet, dass**
die erste Sollleistung wenigstens dreimal so hoch wie die zweite Sollleistung gewählt wird, und/oder wobei die erste Sollleistung zwischen 30 und 120 Sekunden gehalten wird und die zweite Sollleistung zwischen 15 und 60 Sekunden gehalten wird.

6. Verfahren nach einem der vorangehenden Ansprüche, **dadurch gekennzeichnet, dass**
zur Bestimmung der Parameterfunktion oder Vektorfunktion der zeitliche Verlauf der mit dem Temperatursensor (14) gemessenen Temperatur der Oberfläche des Kochgeschirrs, der zeitliche Verlauf der gemessenen Leistung der Kochstelle (2), der zeitliche Verlauf der Sollleistung der Kochstelle (2), der zeitliche Verlauf der Frequenz des LC-Schwingkreises (4) und/oder die erste und/oder die zweite zeitliche Ableitung einer oder mehrerer dieser Größen verwendet wird.

7. Verfahren nach einem der vorangehenden Ansprüche, **dadurch gekennzeichnet, dass**
zum Führen des Garprozesses in Abhängigkeit von der Frequenz des LC-Schwingkreises (4) der zeitliche Verlauf der gemessenen Leistung der Kochstelle (2), der zeitliche Verlauf der Sollleistung der Kochstelle (2), der zeitliche Verlauf der Frequenz des LC-Schwingkreises (4) und/oder die erste und/oder die zweite zeitliche Ableitung einer oder mehrerer dieser Größen verwendet wird.

8. Verfahren nach einem der vorangehenden Ansprüche, **dadurch gekennzeichnet, dass**
jede ermittelte Parameterfunktion oder Vektorfunktion einem Kochgeschirr oder einer Kochgeschirrklasse zugeordnet wird und der Garprozess in Abhängigkeit von der Parameterfunktion oder Vektorfunktion geführt wird und bevorzugt zusammen mit einer Kennung für das Kochgeschirr oder die Kochgeschirrklasse in einem elektronischen Speicher gespeichert wird.

9. Verfahren nach einem der vorangehenden Ansprüche, **dadurch gekennzeichnet, dass**
nach Verfahrensschritt B) das Kochgeschirr auf eine erste Soll-Temperatur aufgeheizt wird, wobei hierzu der Temperatursensor (14) und/oder die Frequenz des LC-Schwingkreises (4) und/oder die Parameter- oder Vektorfunktion zur Bestimmung der Ist-Temperatur des Kochgeschirrs verwendet wird, wobei verschiedene Werte für die Frequenz des LC-Schwingkreises (4) oder einer daraus berechneten oder abgeleiteten Größe gespeichert werden und der gespeicherte Wert oder die Größe als Referenz für nachfolgende Regelungen auf die Frequenz des LC-Schwingkreises (4) verwendet wird.

10. Verfahren nach einem der vorangehenden Ansprüche, **dadurch gekennzeichnet, dass**
der Temperatursensor (14) nach Erreichen der Soll-Temperatur aus dem Kochgeschirr entfernt wird oder in ein Gargut platziert wird oder ein Hinweis an den Benutzer des Gargeräts erfolgt, die den Benutzer zum Entfernen des Temperatursensors (14) oder zum Platzieren des Temperatursensors (14) im Gargut auffordert.

11. Verfahren nach einem der vorangehenden Ansprüche, **dadurch gekennzeichnet, dass**
bei einer Haltephase des Garprozesses, bei der die Temperatur des Kochgeschirrs konstant gehalten werden soll, eine 2-Punkt-Regelung oder eine Mehrpunktregelung verwendet wird, wobei die wenigstens zwei Sollleistungen in Verfahrensschritt A) als Leistungsstufen für die 2-Punkt-Regelung oder Mehrpunktregelung verwendet und die Temperatur mehrfach durch Berechnen mit der Parameterfunktion oder der Vektorfunktion aus der gemessenen Frequenz des LC-Schwingkreises (4) bestimmt wird.

12. Verfahren nach einem der vorangehenden Ansprüche, **dadurch gekennzeichnet, dass**
durch Auswertung der Frequenz des LC-Schwingkreises (4) mit der Parameterfunktion oder der Vektorfunktion bestimmt wird, ob ein Gargut oder ein Garmedium während des Garprozesses in das Kochgeschirr eingefüllt wird, ob das Gargut anbrennt, ob das Garmedium überkocht, ob sich die Position des Kochgeschirrs auf der Kochstelle (2) verändert hat und/oder wie das Gargut räumlich im Kochgeschirr angeordnet ist und in Abhängigkeit von dieser Bestimmung der Garprozess gesteuert wird und/oder ein Hinweis an den Anwender des Gargeräts erfolgt.

13. Verfahren nach einem der vorangehenden Ansprüche, **dadurch gekennzeichnet, dass**
der Garprozess durch eine Anpassung der Leistung der Kochstelle (2) in Abhängigkeit vom Garfortschritt, einer Zielzeit und/oder vom Wunschergebnis gezielt gesteuert wird, wobei zur Bestimmung der Temperatur des Kochgeschirrs die Frequenz des LC-Schwingkreises (4) unter Anwendung der Parameterfunktion oder der Vektorfunktion zur Berechnung der Temperatur verwendet wird.

14. Verfahren nach einem der vorangehenden Ansprüche, **dadurch gekennzeichnet, dass**
das Verfahren mit den Verfahrensschritten A) und B) zum Kalibrieren des Kochgeschirrs verwendet wird, wobei die Parameterfunktion oder die Vektorfunktion gespeichert wird, und bei einem Aufsetzen eines Kochgeschirrs auf die Kochstelle (2) mit den Verfahrensschritten A) und B) ein bekanntes Kochgeschirr anhand der Parameterfunktion oder Vektorfunktion erkannt wird und die zuvor gespeicherte Parameterfunktion oder Vektorfunktion zum Führen des Garprozesses bei der Auswertung der Frequenz des LC-Schwingkreises (4) in Verfahrensschritt C) verwendet wird.

15. Gargerät (1) aufweisend zumindest eine Kochstelle (2), insbesondere zumindest eine Induktionskochzone, einen Temperatursensor, einen Leistungssteller, einen LC-Schwingkreis (4) aufweisend eine Spule (3), die in, um oder im Bereich der Kochstelle (2) angeordnet ist und eine Steuerung (5), die mit dem Temperatursensor und einer Einrichtung zum Messen der Frequenz des LC-Schwingkreises (4) verbunden ist und die zur Umsetzung eines Verfahrens nach einem der vorangehenden Ansprüche programmiert ist, wobei die Steuerung (5) Zugriff auf einen Speicher zum Speichern der rechnerisch ermittelten Parameterfunktion oder Vektorfunktion hat.

## Claims

1. A method for regulating a cooking process using an item of cookware having inductive properties on a cooking area (2), wherein a coil (3) is arranged as part of an LC resonant circuit (4) in the region of the cooking area (2) and the natural frequency of the LC resonant circuit (4) is measured repeatedly or continuously, said method having the following method steps
A) alternately heating the cooking area (2) with at least two different target powers, wherein a first target power is held longer than a second target power, wherein the first target power is selected to be higher than the second target power, wherein during this process the temperature at the bottom of the item of cookware is repeatedly or continuously measured using a temperature sensor (14) and the frequency of the LC resonant circuit (4) is repeatedly or continuously measured;
B) determining a parameter function or vector function for determining and/or regulating the temperature of an object from the measured temperature profile over time of the temperature sensor (14) and from the frequency of the LC resonant circuit (4) depending on the time and depending on the least two target powers; and
C) managing the cooking process depending on the parameter function or vector function determined in method step B) and depending on the frequency of the LC resonant circuit (4) and/or the change over time of the frequency of the LC resonant circuit (4).

2. The method according to Claim 1, **characterised in that**
an induction cooking zone is used as a cooking area (2), and the induction coil of the induction cooking zone or a separate coil is used as a coil (3).

3. The method according to Claim 1 or 2, **characterised in that**
with the alternating heating of the cooking area (2), at least one first target power is selected from 50 % to 100 % of the nominal power of the cooking area (2) and at least one second target power is selected up to at most 25 % of the nominal power of the cooking area (2), preferably up to at most 15 % of the nominal power of the cooking area (2).

4. The method according to one of the preceding claims, **characterised in that** the temperature sensor after method step B) is no longer used to measure the temperature of the surface of the item of cookware, the temperature sensor (14) is preferably detachable from the item of cookware and is removed from the item of cookware after method step B) or is placed in the food to be cooked or an instruction is provided to the user of the item of cookware, said instruction asking the user to remove the temperature sensor (14) or to place said sensor in the food to be cooked.

5. The method according to one of the preceding claims, **characterised in that** the first target power is selected to be at least three times as high as the second target power and/or the first target power is preferably held between 30 and 120 seconds and the second target power is held between 15 and 60 seconds.

6. The method according to one of the preceding claims, **characterised in that** the profile over time of the temperature of the surface of the item of cookware measured using the temperature sensor (14), the profile over time of the measured power of the cooking area (2), the profile over time of the target power of the cooking area (2), the profile over time of the frequency of the LC resonant circuit (4), and/or the first and/or the second time derivative of one or more of these variables is/are used in order to determine the parameter function or vector function.

7. The method according to one of the preceding claims, **characterised in that** the profile over time of the measured power of the cooking area (2), the profile over time of the target power of the cooking area (2), the profile over time of the frequency of the LC resonant circuit (4), and/or the first and/or the second time derivative of one or more of these variables is/are used in order to manage the cooking process depending on the frequency of the LC resonant circuit.

8. The method according to one of the preceding claims, **characterised in that** each determined parameter function or vector function is assigned to an item of cookware or a class of cookware, and the cooking process is managed depending on the parameter function or vector function, and is preferably stored together with an identifier for the item of cookware or the class of cookware in an electronic memory.

9. The method according to one of the preceding claims, **characterised in that** after method step B) the item of cookware is heated to a first target temperature, wherein the temperature sensor (14) and/or the frequency of the LC resonant circuit (4) and/or the parameter or vector function for determining the current temperature of the item of cookware is used for this purpose, wherein different values are stored for the frequency of the LC resonant circuit (4) or a variable calculated or derived therefrom, and the stored values or the variable is used as a reference for subsequent regulations on the basis of the frequency of the LC resonant circuit (4).

10. The method according to one of the preceding claims, **characterised in that** the temperature sensor (14), after reaching the target temperature, is removed from the item of cookware or placed in a food to be cooked, or an instruction is provided to the user of the cooking apparatus, asking the user to remove the temperature sensor (14) or to place the temperature sensor (14) in the food to be cooked.

11. The method according to one of the preceding claims, **characterised in that** in the event of a maintaining phase of the cooking process, in which the temperature of the item of cookware is to be kept constant, a 2-point regulation or a multi-point regulation is used, wherein the at least two target powers in method step A) are used as power stages for the 2-point regulation or multi-point regulation and the temperature is determined a number of times by calculation with the parameter function or the vector function from the measured frequency of the LC resonant circuit (4).

12. The method according to one of the preceding claims, **characterised in that** by evaluation of the frequency of the LC resonant circuit (4) with the parameter function or the vector function, it is determined whether a food to be cooked or a cooking medium is introduced into the item of cookware during the cooking process, whether the food to be cooked is burning, whether the cooking medium is overcooking, whether the position of the item of cookware on the cooking area (2) has changed and/or the manner in which the food to be cooked is arranged physically in the item of cookware, and the cooking process is controlled in accordance with this determination and/or an instruction is provided to the user of the cooking apparatus.

13. The method according to one of the preceding claims, **characterised in that** the cooking process is selectively controlled by an adjustment of the power of the cooking area (2) depending on the progress of the cooking process, a target time and/or the desired result, wherein, in order to determine the temperature of the item of cookware, the frequency of the LC resonant circuit (4) is used with application of the parameter function or the vector function for calculation of the temperature.

14. The method according to one of the preceding claims, **characterised in that** the method with method steps A) and B) is used to calibrate the item of cookware, wherein the parameter function or the vector function is stored, and when an item of cookware is placed on the cooking area (2) with method steps A) and B) a known item of cookware is identified on the basis of the parameter function or vector function and the previously stored parameter function or vector function is used in order to manage the cooking process during the evaluation of the frequency of the LC resonant circuit (4) in method step C).

15. A cooking apparatus (1) having at least one cooking area (2), in particular at least one induction cooking zone, a temperature sensor, a power controller, an LC resonant circuit (4) having a coil (3), which is arranged in, around or in the region of the cooking area (2), and a controller (5), which is connected to the temperature sensor and a unit for measuring the frequency of the LC resonant circuit (4) and which is programmed to carry out a method according to one of the preceding claims, wherein the controller (5) has access to a memory for storing the mathematically determined parameter function or vector function.

## Revendications

1. Procédé de commande d'un processus de cuisson avec un ustensile de cuisson doté de propriétés inductives sur une surface de cuisson (2), où une bobine (3) est disposée dans la zone de la surface de cuisson (2) en tant que partie d'un circuit résonnant LC et la fréquence propre du circuit résonnant LC (4) est mesurée de manière répétée ou continue, présentant les étapes de procédé
A) de chauffage en alternance de la surface de cuisson (2) avec au moins deux réglages de puissance différents, où un premier réglage de puissance est maintenu plus longtemps qu'un deuxième réglage de puissance, où le premier réglage de puissance est choisi plus élevé que le deuxième réglage de puissance, où, pendant ce temps, la température sur le socle de l'ustensile de cuisson est mesurée de manière répétée ou continue avec un capteur de température (14) et la fréquence du circuit résonnant LC (4) est mesurée de manière répétée ou continue ;
B) de détermination d'une fonction de paramètre ou d'une fonction vectorielle pour la détermination et/ou la régulation de la température d'un objet à partir de l'évolution de la température mesurée en fonction du temps du capteur de température (14) et à partir de la fréquence du circuit résonnant LC (4) en fonction du temps et en fonction des au moins deux réglages de puissance ; et
C) d'exécution du processus de cuisson en fonction de la fonction de paramètre ou de la fonction vectorielle déterminées dans l'étape de procédé B) et de la fréquence du circuit résonnant LC (4) et/ou de la variation avec le temps de la fréquence du circuit résonnant (4).

2. Procédé selon la revendication 1, **caractérisé en ce**
**qu'**une zone de cuisson par induction est employée en tant que surface de cuisson (2) et une bobine d'induction de la zone de cuisson par induction ou une bobine séparée est employée en tant que bobine (3).

3. Procédé selon la revendication 1 ou la revendication 2, **caractérisé en ce que**
lors du chauffage de manière alternée de la surface de cuisson (2), au moins un premier réglage de puissance de 50 % à 100 % de la puissance nominale de la surface de cuisson (2) est choisi et au moins un deuxième réglage de puissance jusqu'à au maximum 25 % de la puissance nominale de la surface de cuisson (2) est choisi, de préférence jusqu'à au maximum 15 % de la puissance nominale de la surface de cuisson (2).

4. Procédé selon l'une des revendications précédentes, **caractérisé en ce que**
le capteur de température (14) n'est plus employé pour la mesure de la température de la surface de l'ustensile de cuisson après l'étape de procédé B), le capteur de température (14) est de préférence détachable de l'ustensile de cuisson et est enlevé de l'ustensile de cuisson après l'étape de procédé B) ou est placé dans un produit à cuire, ou un avertissement a lieu vis-à-vis de l'utilisateur de l'appareil de cuisson qui demande à l'utilisateur d'éloigner le capteur de température (14) ou de le placer dans le produit à cuire.

5. Procédé selon l'une des revendications précédentes, **caractérisé en ce que**
le premier réglage de puissance est choisi au moins le triple du deuxième réglage de puissance, et/ou où le premier réglage de puissance est maintenu entre 30 et 120 secondes et le deuxième réglage de puissance est maintenu entre 15 et 60 secondes.

6. Procédé selon l'une des revendications précédentes, **caractérisé en ce que**,
pour la détermination de la fonction de paramètre ou de la fonction vectorielle, l'évolution avec le temps de la température de la surface de l'ustensile de cuisson mesurée avec le capteur de température (14), l'évolution avec le temps de la puissance de la surface de cuisson (2) mesurée, l'évolution avec le temps du réglage de puissance de la surface de cuisson (2), l'évolution avec le temps de la fréquence du circuit résonnant LC (4) et/ou la dérivée première et/ou la dérivée seconde dans le temps d'une ou de plusieurs de ces grandeurs sont utilisées.

7. Procédé selon l'une des revendications précédentes, **caractérisé en ce que**,
pour l'exécution du processus de cuisson en fonction de la fréquence du circuit résonnant LC (4), l'évolution avec le temps de la puissance mesurée de la surface de cuisson (2), l'évolution avec le temps du réglage de puissance de la surface de cuisson (2), l'évolution avec le temps de la fréquence du circuit résonnant LC (4), et/ou la dérivée première, et/ou la dérivée seconde d'une ou de plusieurs de ces grandeurs est employée.

8. Procédé selon l'une des revendications précédentes, **caractérisé en ce que**
chaque fonction de paramètre ou fonction vectorielle déterminée est associée à un ustensile de cuisson ou à une catégorie d'ustensile de cuisson et le processus de cuisson est effectué en fonction de la fonction de paramètre ou de la fonction vectorielle et, de préférence, est enregistrée dans une mémoire électronique conjointement avec une identification pour l'ustensile de cuisson ou pour la catégorie d'ustensile de cuisson.

9. Procédé selon l'une des revendications précédentes, **caractérisé en ce**
**qu'**après l'étape de procédé B), l'ustensile de cuisson est chauffé à une première température consignée, où le capteur de température (14), et/ou la fréquence du circuit résonnant LC (4), et/ou la fonction de paramètre ou vectorielle sont employés pour la détermination de la température réelle de l'ustensile de cuisson, où différentes valeurs pour la fréquence du circuit résonnant LC (4) ou une grandeur calculée ou en étant dérivée sont enregistrées et la valeur enregistrée ou la grandeur sont utilisées en tant que références pour des réglages ultérieurs pour la fréquence du circuit résonnant LC (14).

10. Procédé selon l'une des revendications précédentes, **caractérisé en ce que**
le capteur de température (14) est enlevé de l'ustensile de cuisson après l'accession à la température de consigne ou il y a un avertissement pour l'utilisateur pour qu'il enlève le capteur de température (14) ou qu'il place le capteur de température (14) dans le produit à cuire.

11. Procédé selon l'une des revendications précédentes, **caractérisé en ce que**,
lors d'une phase de maintien du processus de cuisson, dans laquelle la température de l'ustensile de cuisson doit être maintenue constante, une régulation à 2 points ou une régulation à points multiples est employée, où l'au moins une régulation à 2 points ou régulation à points multiples est employée et la température est déterminée à plusieurs reprises par le calcul avec la fonction de paramètre ou la fonction vectorielle à partir de la fréquence du circuit résonnant LC (4).

12. Procédé selon l'une des revendications précédentes, **caractérisé en ce**
**qu'**il est déterminé par l'évaluation de la fréquence du circuit résonnant LC (4) avec la fonction de paramètre ou la fonction vectorielle si un produit à cuire ou un milieu de cuisson est chargé dans l'ustensile de cuisson pendant le processus de cuisson, si le produit à cuire commence à brûler, si le milieu de cuisson déborde, si la position de l'ustensile de cuisson sur la surface de cuisson (2) s'est modifiée et/ou comment est disposé spatialement le produit à cuire dans l'ustensile de cuisson, et, en fonction de ces évaluations, le processus de cuisson est commandé et/ou il y a un avertissement pour l'utilisateur de l'appareil de cuisson.

13. Procédé selon l'une des revendications précédentes, **caractérisé en ce que**
le processus de cuisson est commandé de manière ciblée par un ajustement de la puissance de la surface de cuisson (2) en fonction de l'évolution de la cuisson, de la durée ciblée et/ou d'un résultat ciblé, où, pour la détermination de la température de l'ustensile de cuisson, la fréquence du circuit résonnant LC (4) est employée moyennant l'emploi de la fonction de paramètre ou de la fonction vectorielle pour le calcul de la température.

14. Procédé selon l'une des revendications précédentes, **caractérisé en ce que**
le procédé est employé pour l'étalonnage de l'ustensile de cuisson avec les étapes de procédé A) et B), où la fonction de paramètre ou la fonction vectorielle est enregistrée, et lors du dépôt d'un ustensile de cuisson sur la surface de cuisson (2), un ustensile de cuisson connu est reconnu à l'aide de la fonction de paramètre ou de la fonction vectorielle avec les étapes de procédé A) et B) et la fonction de paramètre ou la fonction vectorielle précédemment enregistrée est employée pour l'exécution du processus de cuisson par la détermination de la fréquence du circuit résonnant LC (4) dans l'étape de procédé C).

15. Appareil de cuisson (1) présentant au moins une surface de cuisson (2), notamment au moins une zone de cuisson par induction, un capteur de température, un système de réglage de puissance, un circuit résonnant LC (4) présentant une bobine (3) qui est disposée dans ou autour ou dans la région de la surface de cuisson (2) et un système de commande (5) qui est relié avec le capteur de température et un dispositif pour la mesure de la fréquence du circuit résonnant LC (4) et qui est programmé pour la réalisation d'un procédé selon l'une des revendications précédentes, où le système de commande (5) possède un accès vis-à-vis d'une mémoire pour le stockage de la fonction de paramètre ou de la fonction vectorielle déterminées par calcul.
